# EUROPÄISCHE PATENTSCHRIFT

(11) **EP 4 092 192 B1**
(45) Veröffentlichungstag und Bekanntmachung des Hinweises auf die Patenterteilung: **10.01.2024**
(21) Anmeldenummer: 22163116.1
(22) Anmeldetag: 19.03.2022
(51) Int. Cl.: E01C 23/088, E21C 35/19, E21C 35/18, B28D 1/18

(54) **FRÄSWALZE FÜR EINE STRASSENFRÄSMASCHINE**
MILLING DRUM FOR A ROAD MILLING MACHINE
TAMBOUR DE FRAISAGE POUR UNE FRAISEUSE ROUTIÈRE

(30) Priorität: 17.05.2021 DE 102021112757
(43) Veröffentlichungstag der Anmeldung: 23.11.2022
(73) Patentinhaber: BOMAG GmbH, 56154 Boppard (DE)
(72) Erfinder: Wachsmann, Steffen, 56154 Boppard (DE)
(74) Vertreter: Zimmermann & Partner Patentanwälte mbB

(56) Entgegenhaltungen:
- EP-A1- 1 033 216
- WO-A1-2010/118249
- CN-A- 110 983 927
- DE-A1-102009 052 351
- DE-A1-102010 051 048

## Beschreibung

Die Erfindung betrifft eine Fräswalze für eine Straßenfräsmaschine mit einem Wechselhalter für ein Meißelwechselhaltersystem zur Befestigung eines rotationssymmetrischen Fräsmeißels an einer Fräswalze, und eine Straßenfräsmaschine.

Gattungsgemäße, insbesondere selbstfahrende, Straßenfräsmaschinen, Straßen- oder Kaltfräsen, werden typischerweise dazu genutzt, Asphalt- oder Betondecken, Fahr-, Start- oder Landebahnen, beispielsweise zum Zwecke einer Ausbesserung oder Erneuerung, abzufräsen. Solche Straßenfräsmaschinen sind beispielsweise in der DE102012022879A1, DE102013002639A1 und der DE102014011878A1 beschrieben. Sie werden häufig im Straßenbau sowie auf Plätzen und beispielsweise Flughäfen eingesetzt, um bestehende Oberflächenbeläge in einer gewünschten Frästiefe abzutragen. Als Arbeitseinheit umfassen derartige Straßenfräsmaschinen üblicherweise eine Fräswalze. Bei dieser kann es sich insbesondere um eine ein hohlzylindrisches Mantelrohr aufweisende Einheit handeln, auf deren Außenumfangsfläche eine Vielzahl von Fräswerkzeugen, die beispielsweise Fräsmeißel umfassen, angeordnet ist. Im Arbeitsbetrieb wird die Fräswalze um eine Rotationsachse rotiert und in den Bodenuntergrund in der gewünschten Frästiefe abgesenkt, sodass die Fräsmeißel in den abzufräsenden Bodenuntergrund getrieben werden und diesen dabei auffräsen. Je nachdem, welche Arbeiten vorgenommen werden sollen, können ganz unterschiedliche Frästiefen notwendig sein. Typische Arbeiten sind das alleinige Aufrauen der Oberfläche des Bodens oder das Abtragen von wenigen Millimetern oder Zentimetern bis hin zum Komplettausbau einer Tragschicht bis zum oder inklusive eines Teils des darunterliegenden Bodens. Ein hierfür verwendetes Haltersystem zur Befestigung der einzelnen Fräsmeißel an dem Tragrohr ist beispielsweise in der EP 2 425 951 A1 offenbart.

Die Fräsmeißel umfassen vom Grundaufbau her üblicherweise einen Meißelschaft, die beispielsweise zu Lagerzwecken dient, und eine sich an den Meißelschaft anschließende Meißelkopf, der beispielsweise im Wesentlichen kegelförmig spitz hin zu einer Meißelspitze zusammenlaufend ausgebildet sei kann. Die Fräsmeißel sind naturgemäß einem hohen Verschleiß ausgesetzt, weshalb sie regelmäßig ersetzt werden müssen. Es ist daher im Stand der Technik bekannt, sogenannte Mei-ßelwechselhaltersysteme einzusetzen, über die die Fräsmeißel an der Fräswalze befestigt sind und die einen möglichst raschen Austausch erlauben. Derartige Meißelwechselhaltersysteme umfassen typischerweise einen Grundhalter, der unmittelbar auf die Außenmantelfläche der Fräswalze aufgebracht, beispielsweise angeschweißt, wird. Am Grundhalter wiederum wird bei diesen Systemen ein Wechselhalter lösbar befestigt, der wiederum dazu dient, einen Fräsmeißel lösbar aufzunehmen und zu fixieren. Sowohl der Fräsmeißel als auch der Wechselhalter sind Verschleißteile, die regelmäßig gewechselt werden können und müssen, wobei der Fräsmeißel häufiger gewechselt wird als der Wechselhalter. Durch die lösbare Befestigung des Fräsmeißels am Wechselhalter und des Wechselhalters am Grundhalter lassen sich diese Bestandteile des Fräswerkzeugs vergleichsweise schnell austauschen beziehungsweise erneuern. Erst wenn der Grundhalter ebenfalls stark verschlissen ist, muss dieser von der Fräswalze entfernt und durch einen neuen Grundhalter ersetzt werden, was einen erhöhten Arbeitsaufwand bedeutet.

Die verwendeten Fräsmeißel können rotierbar im Wechselhalter gelagert sein. Derartige Fräsmeißel werden auch als Rotationsfräsmeißel bezeichnet. Dazu kann es vorgesehen sein, dass sie, zumindest im Wesentlichen bzw. zumindest im Schaftbereich, rotationssymmetrisch, insbesondere im Wesentlichen zylinderförmig, ausgebildet sind. Sie werden dann auch als Rundschaftmeißel bezeichnet. Sie umfassen einen Meißelkopf mit einer typischerweise Hartmetall umfassenden Meißelspitze und einen sich auf der der Meißelspitze gegenüberliegenden Seite des Meißelkopfes erstreckenden Meißelschaft. Solche Fräsmeißel zeichnen sich dadurch aus, dass sie typischerweise derart im Wechselhalter gelagert sind, dass sie im Betrieb der Fräswalze frei um ihre Rotationsachse rotieren können. Auf diese Weise werden die Frässpitze und der Meißelkopf der Fräsmeißel gleichmäßig abgetragen, was zu einer erhöhten Standzeit des Fräsmeißels beiträgt. Zur Befestigung des Fräsmeißels im Wechselhalter wird dieser typischerweise mit einer Spannhülse in einer Meißelschaftaufnahme des Wechselhalters verspannt, wobei die Spannhülse eine Axialverschiebung des Fräsmeißels und damit ein Herausfallen des Fräsmeißels aus der Meißelschaftaufnahme verhindert.

Im Stand der Technik sind verschiedene Meißelwechselhaltersysteme zur Befestigung des Fräsmeißels an der Fräswalze der Straßenfräsmaschine bekannt. Ein derartiges Meißelwechselhaltersystem, das beispielsweise aus der der EP 2 425 951 A1 bekannt ist, umfasst einen Wechselhalter zur Befestigung eines rotationssymmetrischen Fräsmeißels an einer Fräswalze einer Straßenfräsmaschine, wobei der Wechselhalter einen Wechselhalterkörper umfasst. Im Wechselhalterkörper ist eine entlang einer Längsmittelachse verlaufende Meißelschaftaufnahme zur Aufnahme eines Meißelschafts des Fräsmeißels angeordnet. Die Längsmittelachse des Hohlraums "Meißelschaftaufnahme" ist gleichzeitig die zentrale Einschubachse, entlang der der Fräsmeißel in die Meißelschaftaufnahme eingeführt wird. Darüber hinaus ist die Längsmittelachse gleichzeitig die Rotationsachse des beispielsweise als Rundschaftmeißel ausgebildeten rotationssymmetrischen Fräsmeißels. Der Wechselhalterkörper umfasst beziehungsweise bildet ebenfalls einen in Verlängerung der Meißelschaftaufnahme liegenden Wechselhalterkonus. Dieser ist dazu ausgebildet, in einer wenigstens teilweise komplementär ausgebildeten, ebenfalls als Hohlraum ausgebildeten, Halteraufnahme eines Grundhalters des Meißelwechselhaltersystems verspannt zu werden. Der Wechselhalterkonus zeichnet sich insbesondere durch eine wenigstens teilweise konus- beziehungsweise kegelstumpfförmige Mantelfläche aus. Er verjüngt sich insbesondere in Richtung der von der Meißelschaftaufnahme abgewandten Seite des Wechselhalterkörpers bzw. in Richtung von der Meißelspitze weg. Bei dieser speziellen Art eines Meißelwechselhaltersystems ist das Vorhandensein dieses Wechselhalterkonus von besonderer Bedeutung. Insbesondere wird der Wechselhalterkonus dafür eingesetzt, sowohl Kräfte durch die Befestigung des Wechselhalters am Grundhalter als auch Kräfte, die im Arbeitsbetrieb der Fräswalze beispielsweise vom Fräsmeißel kommend auf den Wechselhalter einwirken, auf den Grundhalter zu übertragen. Zur Kraftübertragung wird hierbei insbesondere die konus- beziehungsweise kegelstumpfförmige Mantelfläche des Wechselhalterkonus genutzt. Hierin unterscheidet sich diese Art eines Meißelwechselhaltersystems maßgeblich von anderen Systemen, die keinen Wechselhalterkonus aufweisen und bei denen die Kraftübertragung daher anders gestaltet ist. Zur Befestigung am Grundhalter weist der Wechselhalter typischerweise ein am Wechselhalterkonus angeordnetes Zugmittellager auf. Hierbei kann es sich beispielsweise um ein Innengewinde handeln. Als typisches Zugmittel kommt daher beispielsweise eine Schraube infrage, die in das Innengewinde des Zugmittellagers einschraubbar sein kann. Das Zugmittellager ist zum Eingriff des Zugmittels ausgebildet, wobei der Wechselhalterkonus mit dem Zugmittel am Grundhalter in Richtung einer Konusachse des Wechselhalterkonus verspannbar ist. Die Konusachse des Wechselhalterkonus ist die Längsmittelachse des Wechselhalterkonus. Hierbei handelt es sich also um die Achse der Rotationssymmetrie der konus- beziehungsweise kegelstumpfförmigen Mantelfläche des Wechselhalterkonus. Der Wechselhalter beziehungsweise das Zugmittellager des Wechselhalters sind also derart ausgebildet, dass die durch das Zugmittel am Wechselhalter anliegenden Zugkräfte in Richtung der Konusachse wirken. Insbesondere ist vorgesehen, dass durch die Zugkräfte des Zugmittels der Wechselhalterkonus derart in eine Halteraufnahme des Grundhalters hineingezogen wird, dass die Mantelfläche des Wechselhalterkonus möglichst flächig an der Innenfläche der Halteraufnahme anliegt. Durch diese flächige Anlage des Wechselhalterkonus in der Halteraufnahme des Grundhalters wird eine effektive Kraftübertragung sowohl durch die Befestigung des Wechselhalters am Grundhalter als auch im Betrieb der Fräswalze auf den Grundhalter erreicht. Diese Kraftübertragung auf den Grundhalter über den Wechselhalterkonus und insbesondere dessen Mantelfläche ist ein essenzielles Merkmal der beschriebenen speziellen Form eines Meißelwechselhaltersystems. Sie wird weiter dadurch verstärkt, dass die Längsmittelachse der Meißelschaftaufnahme und die Konusachse parallel zueinander verlaufen. Typischerweise sind die Längsmittelachse und die Konusachse identisch zueinander, sodass beide dieselbe Achse im Raum beschreiben, wodurch insgesamt eine verlässliche Kraftübertragung erreicht wird. Ein derartiges Meißelwechselhaltersystem wird von der Anmelderin seit Jahren erfolgreich eingesetzt und ist beispielsweise detailliert in der EP 2 425 951 A1 beschrieben. Zum Vergleich zeigt die WO 2012 / 072 785 A2 ein anders geartetes Meißelwechselhaltersystem, welches keinen Wechselhalterkonus aufweist. Aufgrund des anderen Aufbaus werden bei diesem System Kräfte völlig unterschiedlich zwischen dem Wechselhalter und dem Grundhalter übertragen, weshalb es sich hierbei auch nicht um ein gattungsgemäßes Meißelwechselhaltersystem handelt.

Über das Meißelwechselhaltersystem wird der Fräsmeißel an der Fräswalze befestigt. Das jeweilige System gibt daher ebenfalls den Anstellwinkel des Fräsmeißels, beispielsweise gegenüber dem zu fräsenden Boden, vor. Insbesondere der Winkel, in dem der Fräsmeißel beziehungsweise die Meißelspitze mit dem zu fräsenden Boden in Kontakt tritt, hängt ebenfalls maßgeblich auch von der Frästiefe ab. Die Frästiefe kann je nach Anwendungsfall variieren. Durch eine entsprechende Variation der Frästiefe kommt es immer wieder zu unterschiedlichen Belastungen des Meißelwechselhaltersystems und des Fräsmeißels, so dass diese häufig ungefähr insgesamt mehr oder weniger gleichmäßig verschleißen. Die hierfür erforderliche "Variation der Frästiefe" kann allerdings im praktischen Einsatz häufig nicht erreicht werden. So kann es beispielsweise vorkommen, dass weit überwiegend oder sogar ausschließlich dünne Schichten von beispielsweise maximal 4 cm Frästiefe abgetragen werden sollen. Derartige Arbeiten beziehungsweise für derartige Arbeiten vorgesehene Maschinen werden vorliegend als Dünnschichtfräsen bezeichnet. Wird eine Straßenfräsmaschine beziehungsweise eine Fräswalze überwiegend oder ausschließlich zum Dünnschichtfräsen eingesetzt, so werden die Fräsmeißel und das Meißelwechselhaltersystem einer einseitigen Belastung ausgesetzt, sodass sie nicht gleichmäßig um die Längsmittelachse des Fräsmeißels verschleißen. Die Anlagefläche, über die der Fräsmeißel am Wechselhalter, beispielweise mittelbar über eine Verschleißscheibe, anliegt, wird derart einseitig beansprucht, dass diese schräg verschleißt. Auch die Meißelschaftaufnahme im Wechselhalter wird so ungleichmäßig belastet, dass sich diese oval verformen kann. Schließlich kommt es durch die ungleichmäßige Belastung zu verfrühten Brüchen der Fräsmeißel und zu deutlich reduzierten Standzeiten gegenüber durch wechselnde Frästiefen gleichmäßig belasteten Werkzeugen. Aus diesem Grund müssen die Wechselhalter teilweise bereits nach ca. 150 Betriebsstunden anstelle der üblicherweise ca. 800 Betriebsstunden gewechselt werden, was mit erhöhten Kosten verbunden ist.

Um diesen erhöhten, ungleichmäßigen Verschleiß auszugleichen, sind im Stand der Technik verschiedene Möglichkeiten bekannt. Beispielsweise ist in der DE 10 2016 224 606 A1 eine Möglichkeit angegeben, die ungleichmäßig verschlissenen Teile mit einem spanenden Werkzeug zu bearbeiten, um den asymmetrische Verschleiß auszugleichen. Dies erfordert erhebliche Nachbearbeitungen. Die WO 00 / 52 303 A1 wiederum offenbart ein andersgeartetes Meißelwechselhaltersystem, welches keinen Wechselhalterkonus aufweist. In dem dort beschriebenen System kann der Arbeitswinkel des Fräsmeißels gegenüber der Bodenoberfläche variabel eingestellt werden, indem der Wechselhalter in unterschiedlichen Positionen gegenüber dem Grundhalter befestigbar ist. Ein entsprechendes System ist allerdings in einem Meißelwechselhaltersystem mit einem Wechselhalterkonus aufgrund der speziellen Kraftübertragung nicht einsetzbar. Darüber hinaus ist das variable System komplex aufgebaut und umfasst einen verschleißanfälligen Verstellmechanismus. Schließlich muss bei der Verwendung dieses Systems bei der Montage eine erhöhter Aufwand betrieben werden, um sicherzustellen, dass auch wirklich sämtliche Fräsmeißel in derselben Winkelstellung befestigt sind, da es sonst bei einzelnen Werkzeugen zu einem extrem erhöhten Verschleiß kommt. Die DE 10 2010 051048 A1 offenbart ein Wechselhaltersystem, welches bei Maschinen zur Bodenverarbeitung, wie Straßenfräsen, verwendet wird. Das Wechselhaltersystem weist ein Basisteil und einen mit dem Basisteil verbundenen Wechselhalter mit einem Bearbeitungswerkzeug auf. Das Basisteil des Wechselhaltersystems wird fest auf die zylinderförmige Außenoberfläche der üblicherweise horizontal und senkrecht zur Arbeitsrichtung einer Fräswalze der Bodenbearbeitungsmaschine befestigt. Die EP 1 033 216 A1 offenbart eine Fräswalze für eine Straßenfräsmaschine, welche zur Rotation um eine Walzenrotationsachse ausgebildet ist und an welcher ein Meißelwechselhaltersystem befestigt ist. Das Meißelschafthaltersystem weist eine Meißelschaftaufnahme auf, welche in Form eines zylindrischen Lochs ausgebildet ist, zur Aufnahme eines Meißelschafts auf. Die WO 2010/118249 offenbart eine Halteanordnung zum Halten eines Schneideinsatzhalters in einem Stützblock während des Gebrauchs. Die CN 110 983 927 A offenbart ein Meißelwechselhaltersystem zur Befestigung eines Fräsmeißels, wobei das Meißelwechselhaltersystem einen Grundkörper aufweist, welcher mit einer Verbindungsfläche auf der Außenfläche einer Fräswalze einer Bodenfräsmaschine montiert und mit dieser fest verschweißt werden kann.

Vor diesem Hintergrund ist es die Aufgabe der vorliegenden Erfindung, den durch das überwiegende oder ausschließliche Fräsen von dünnen Schichten auftretenden, ungleichmäßigen Verschleiß der Fräswerkzeuge bei einem gattungsgemäßen Meißelwechselhaltersystem mit einem Wechselhalterkonus zu vermeiden. Das verbesserte System soll dabei sowohl einfach in der Herstellung als auch einfach an der Fräswalze zu montieren sein.

Die Lösung der vorstehend genannten Aufgabe gelingt mit einer Fräswalze und einer Straßenfräsmaschine gemäß dem unabhängigen Anspruch. Bevorzugte Weiterbildungen sind in den abhängigen Ansprüchen angegeben.

Um die oben genannte Aufgabe zu lösen, wird eine Fräswalze für eine Straßenfräsmaschine bereitgestellt. Die erfindungsgemäße Fräswalze ist zur Rotation um eine Walzenrotationsachse ausgebildet und weist ein an der Fräswalze befestigtes Meißelwechselhaltersystem zur Befestigung eines, insbesondere rotationssymmetrischen, Fräsmeißels mit einer Meißelspitze, auf, wobei das Meißelwechselhaltersystem einen Grundhalter und einen Wechselhalter umfasst. Der Wechselhalter umfasst einen Wechselhalterkörper, eine entlang einer Längsmittelachse im Wechselhalterkörper verlaufende Meißelschaftaufnahme zur Aufnahme eines Meißelschafts des Fräsmeißels, einen vom Wechselhalterkörper gebildeten und wenigstens teilweise in Verlängerung der Meißelschaftaufnahme liegenden Wechselhalterkonus, der dazu ausgebildet ist, in einer wenigstens teilweise komplementär ausgebildeten Halteraufnahme eines Grundhalters des Meißelwechselhaltersystems verspannt zu werden, ein am Wechselhalterkonus angeordnetes Zugmittellager, das zum Eingriff eines Zugmittels ausgebildet ist, mit dem der Wechselhalterkonus am Grundhalter in Richtung einer Konusachse des Wechselhalterkonus verspannbar ist, wobei die Meißelschaftaufnahme und das Zugmittellager derart ausgebildet bzw. zueinander positioniert sind, dass die Längsmittelachse der Meißelschaftaufnahme und die Konusachse des Wechselhalterkonus in einer gemeinsamen Ebene liegen und in dieser gemeinsamen Ebene zueinander angewinkelt sind. Erfindungsgemäß beträgt ein Winkel zwischen der Längsmittelachse der Meißelschaftaufnahme und einer von der Walzenrotationsachse senkrecht ausgehenden Gerade, die durch die Meißelspitze verläuft, maximal 37°. Die beschriebene Gerade verläuft also radial von der Walzenrotationsachse aus gesehen und schneidet die Meißelspitze des Fräsmeißels. Der angegebene Winkel kann daher objektiv an der Fräswalze selbst bestimmt werden, da beispielsweise der Kontaktwinkel zwischen dem Fräsmeißel und dem zu fräsenden Boden von der Frästiefe abhängt. Eine derartige Abhängigkeit ist beim angegebenen Winkel nicht gegeben. Darüber hinaus hat sich gezeigt, dass das Verschleißverhalten von Fräswalzen mit den angegebenen Winkeln gerade beim Durchführen von überwiegend Dünnschichtfräsarbeiten deutlich verbessert ist.

Die Längsmittelachse und die Konusachse verlaufen weder koaxial noch parallel zueinander, sondern stehen in einem Winkel zueinander und verlaufen bzw. erstrecken sich ihrer Länge nach beide in einer gemeinsamen virtuellen Ebene. Damit schneiden sich die beiden Achsen zumindest in ihrer Verlängerung in einem in dieser Ebene liegenden Schnittpunkt. Wie bereits erwähnt, ist die Längsmittelachse sowohl die Längsmittelachse der Meißelschaftaufnahme als auch des Fräsmeißels, sobald dieser in der Meißelschaftaufnahme angeordnet ist. Durch die Anwinkelung der Längsmittelachse gegenüber der Konusachse wird also die Relativposition beziehungsweise die Stellung des Fräsmeißels gegenüber der Fräswalze und damit auch gegenüber dem zu fräsenden Boden beeinflusst. Der Winkel zwischen der Längsmittelachse und der Konusachse wird dabei so gewählt, dass insbesondere beim Dünnschichtfräsen eine gleichmäßige Belastung der Fräswerkzeuge und daher ein gleichmäßiger Verschleiß des Fräsmeißels und auch des Wechselhalters entstehen. Die Anwinkelung ist dabei derart ausgebildet, dass die Längsmittelachse gegenüber der Konusachse in Radialrichtung der Fräswalze beziehungsweise in Radialrichtung der Rotationsachse der Fräswalze nach außen verkippt ist. Mit anderen Worten ist die Längsmittelachse derart gegenüber der Konusachse angewinkelt, dass ein in der Meißelschaftaufnahme angeordneter Fräsmeißel mit seiner Meißelspitze steiler von der Fräswalze abragt als dies ohne die entsprechende Anwinkelung der Fall wäre. Der in der Meißelschaftaufnahme montierte Fräsmeißel wird also durch die Anwinkelung von der Fräswalze weg verkippt. Auf diese Weise wird der Kontaktwinkel zwischen der Meißelspitze und dem zu fräsenden Boden für Frästiefen im Bereich des Dünnschichtfräsens, also insbesondere für Frästiefen bis maximal 4 cm, optimiert. Hieraus ergibt sich ein gegenüber konventionellen Wechselhaltern deutlich verbessertes und gleichmäßigeres Verschleißverhalten, was zu erhöhten Standzeiten des Fräsmeißels, des Wechselhalters und des Grundhalters führt. Gleichzeitig wird vom Wechselhalter eine feste Stellung des Fräsmeißels durch die Beschaffenheit der Meißelschaftaufnahme vorgegeben, sodass automatisch jeder Fräsmeißel, der mit einem derartigen Wechselhalter an einer Fräswalze beziehungsweise an einem Grundhalter montiert wird, dieselbe Winkelstellung innehat. Montagefehler sind damit ausgeschlossen. Schließlich ermöglicht die Erfindung die Anpassung eines Meißelwechselhaltersystems mit einem Wechselhalterkonus an das Dünnschichtfräsen beziehungsweise zur Verwendung an Dünnschichtfräsen. Insbesondere wird die Befestigung des Wechselhalters am Grundhalter über den Wechselhalterkonus unverändert gelassen, sodass dieses bewährte Konzept, welches zu hohen Standzeiten führt, auch bei überwiegendem oder ausschließlichem Betrieb im Dünnschichtfräsen beibehalten werden kann. Darüber hinaus wird der Meißelschaft aufgrund des reduzierten Anstellwinkels beim Dünnschichtfräsen geringer auf Biegung beansprucht, wodurch Schaftbrüche der Rundschaftmeißel und die Langlochbildung im Wechselhalter sowie der Schrägverschleiß am Wechselhalter vermieden werden.

Grundsätzlich kann der Winkel, um den die Längsmittelachse und die Konusachse zueinander angewinkelt sind, je nach den Bedürfnissen des konkreten Anwendungsfalls eingestellt werden. So kann beispielsweise ein Wechselhalter geschaffen werden, der optimal für Arbeiten von 4 cm Frästiefe oder beispielsweise 2 cm Frästiefe ausgestaltet ist. Als bevorzugte Ausgestaltungen haben sich ergeben, dass die Längsmittelachse und die Konusachse beispielsweise um mindestens 3°, bevorzugt um mindestens 5°, besonders bevorzugte mindestens 8° und idealerweise um mindestens 10° zueinander angewinkelt sind. Besonders bevorzugte Ausführungsformen sehen vor, dass die Längsmittelachse und die Konusachse um 4° oder um 8° zueinander angewinkelt sind. Ergänzend oder alternativ ist es vorteilhaft, wenn die Längsmittelachse und die Konusachse beispielsweise um maximal 25°, bevorzugt um maximal 20°, besonders bevorzugt um maximal 15° zueinander angewinkelt sind. Die entsprechenden Winkelstellungen bzw. Winkelbereiche zeichnen sich durch ein deutlich verbessertes Verschleißverhalten beim Dünnschichtfräsen aus.

Wie bereits beschrieben wurde, verlaufen die Längsmittelachse und die Konusachse in einer gemeinsamen virtuellen Ebene und sind zueinander angewinkelt. Hieraus ergibt sich, dass die Längsmittelachse und die Konusachse sich in genau einem Schnittpunkt treffen. Eine besonders bevorzugte geometrische Ausbildung des Wechselhalters wird dann erreicht, wenn der Schnittpunkt im bzw. innerhalb des Wechselhalters und insbesondere in der Meißelschaftaufnahme des Wechselhalters angeordnet ist. Der Schnittpunkt zwischen der Längsmittelachse und der Konusachse liegt also bevorzugt innerhalb der maximalen räumlichen Ausdehnung des Wechselhalters nach außen selbst und ganz besonders bevorzugt innerhalb des die Meißelschaftaufnahme bildenden Raums. Dass der Schnittpunkt innerhalb der räumlichen Ausdehnung des Wechselhalters liegen soll, bedeutet also nicht, dass sich der Schnittpunkt dort befinden muss, wo tatsächlich ein den Wechselhalterkörper bildendes Material angeordnet ist. Vielmehr kann der Schnittpunkt sich auch in einem Hohlraum dieses Materials, wie beispielsweise der Meißelschaftaufnahme, befinden, solange sich dieser Hohlraum im Inneren des Wechselhalters befindet und zumindest teilweise vom Material des Wechselhalterkörpers umgeben ist. Mit anderen Worten ist die Meißelschaftaufnahme auf der Konusachse angeordnet. Insbesondere ist die Meißelschaftaufnahme in Rotationsrichtung des Wechselhalters beziehungsweise des Fräswerkzeugs vor dem Wechselhalterkonus angeordnet. Bei einer Ausbildung des Wechselhalters gemäß den vorstehenden Ausführungen ist gewährleistet, dass auf den Fräsmeißel und den Wechselhalter im Arbeitsbetrieb der Fräswalze einwirkende Kräfte verlässlich über den Wechselhalterkonus auf den Grundhalter übertragen werden.

Die Mantelfläche des Wechselhalterkonus entspricht der Mantelfläche des den Wechselhalterkonus bildenden Kegelstumpfes. Die Mantelfläche des Wechselhalterkonus endet mit der räumlichen Ausdehnung des Wechselhalterkonus selbst. Mit anderen Worten ist nur dort von einer Mantelfläche des Wechselhalterkonus die Rede, wo sich auch der Wechselhalterkonus befindet. Darüber hinaus kann allerdings ebenfalls die extrapolierte Fortsetzung der Mantelfläche des Wechselhalterkonus betrachtet werden. Die extrapolierte Fortsetzung der Mantelfläche beschreibt eine theoretische Fläche, in der sich die Mantelfläche des Wechselhalterkonus fortsetzen würde, wenn die Höhe des den Wechselhalterkonus bildenden Kegelstumpfes unter Beibehaltung des Kegelwinkels vergrößert werden würde. Gemäß einer bevorzugten Ausführungsform der Erfindung ist nun vorgesehen, dass die Längsmittelachse die Mantelfläche des Wechselhalterkonus überschneidungsfrei durchläuft. Der Wechselhalter ist also derart ausgebildet, dass die Längsmittelachse der Meißelschaftaufnahme durch die Mantelfläche des Wechselhalterkonus hindurch verläuft, ohne diese zu schneiden. Es existiert daher kein Schnittpunkt zwischen der Längsmittelachse und der Mantelfläche des Wechselhalterkonus. Die Mantelfläche bildet sozusagen senkrecht zur Längsmittelachse einen Ring, durch dessen Mitte hindurch die Längsmittelachse verläuft. Ergänzend oder alternativ kann vorgesehen sein, dass die Längsmittelachse die extrapolierte Fortsetzung der Mantelfläche des Wechselhalterkonus außerhalb der Mantelfläche in einem Schnittpunkt schneidet. Zwischen der Längsmittelachse und der extrapolierten Fortsetzung der Mantelfläche des Wechselhalterkonus kann also sehr wohl ein Schnittpunkt existieren. Genauer gesagt können sogar zwei derartige Schnittpunkte vorhanden sein, wobei vorliegend nur der näher am Wechselhalter liegende Schnittpunkt betrachtet werden soll. Der Schnittpunkt liegt insbesondere auf derjenigen Seite des Wechselhalters, auf der das Zugmittellager angeordnet ist, allerdings außerhalb dessen räumlicher Ausdehnung. Auch hierdurch ergibt sich eine besonders vorteilhafte Kraftübertragung über den Wechselhalterkonus auf den Grundhalter, insbesondere beim Dünnschichtfräsen.

Wie bereits beschrieben, befindet sich im Wechselhalterkörper die Meißelschaftaufnahme. Da der aufzunehmende Meißelschaft einen Rundschaft aufweist, handelt es sich bei der Meißelschaftaufnahme im Wesentlichen um eine zylinderförmige Ausnehmung im Wechselhalterkörper, symmetrisch um die Längsmittelachse. Bevorzugt ist vorgesehen, dass der Wechselhalterkörper eine einen Eingang der Meißelschaftaufnahme zumindest teilweise und insbesondere vollständig umlaufende und in einer Auflageebene endende Auflageschulter aufweist. Die Auflageschulter bildet also zumindest teilweise einen Rand um die Meißelschaftaufnahme herum. Dieser, die Auflageschulter bildende Rand, weist eine Auflagefläche auf, die in der Auflageebene liegt. Typischerweise kann die Auflageschulter als Gegenlager für eine Verschleißscheibe genutzt werden, die zwischen der Auflageschulter und dem Meißelkopf angeordnet werden kann. Die Verwendung derartiger Verschleißscheiben mit Rundschaftmeißeln ist bereits bekannt. Um nun weiter eine gleichmäßige Belastung und einen gleichmäßigen Verschleiß sowohl des Fräsmeißels als auch der Verschleißscheibe und der Auflageschulter zu gewährleisten, ist es bevorzugt vorgesehen, dass die Auflageebene senkrecht zur Längsmittelachse angeordnet ist und/oder, dass die Auflageebene in einem anderen Winkel als 90° von der Konusachse geschnitten wird. Dadurch, dass die Auflageebene senkrecht zur Längsmittelachse angeordnet ist, wird gewährleistet, dass die Verschleißscheibe und der Meißelkopf des Fräsmeißels auch bei erfindungsgemäß angewinkelter Längsmittelachse einen perfekten Sitz an der Auflageschulter erhalten. Durch die senkrechte Anordnung der Auflageebene zur Längsmittelachse und deren Anwinkelung zur Konusachse ergibt sich ebenfalls, dass die Auflageebene gerade nicht senkrecht auf der Konusachse steht. Konkret ist die Auflageebene um denselben Winkel zuzüglich 90° gegenüber der Konusachse angewinkelt wie die Längsmittelachse.

Eine besonders verlässliche Einleitung von Kräften vom Wechselhalter in den Grundhalter gelingt im gattungsgemäßen Meißelwechselhaltersystem bevorzugt dadurch, dass dieses beziehungsweise der Wechselhalterkörper einen Basisumgriff umfasst, der einen zum Eingriff in eine Nut am Grundhalter ausgebildeten Umgriffarm aufweist. Der Wechselhalterkörper bildet mit anderen Worten einen Umgriffarm, der einen Teil des Grundhalters übergreift und beispielsweise in eine am Grundhalter ausgebildete Nut hineinragt. Der Basisumgriff beziehungsweise der Umgriffarm verhindert dadurch eine Rotation des Wechselhalters im Grundhalter. Darüber hinaus ist der Basisumgriff idealerweise derart angeordnet, dass er im Arbeitsbetrieb der Fräswalze auftretende Kräfte, die am Fräsmeißel und damit auch am Wechselhalter aufgrund des Bodenkontakt angreifen, in den Grundhalter einleitet. Ein derartiger Basisumgriff mit Umgriffarm ist ebenfalls in der bereits genannten EP 2 425 951 A1 genannt, der weitere Details zur Ausbildung des Basisumgriffs entnommen werden können. In einer bevorzugten Ausführungsform der vorliegenden Erfindung ist es nun vorgesehen, dass die Längsmittelachse in Richtung vom Basisumgriff und insbesondere vom Umgriffarm weg gegenüber der Konusachse angewinkelt ist. Durch die Anwinkelung ist die Längsmittelachse also vom Umgriffarm beziehungsweise vom Basisumgriff weg geneigt. Dies bezieht sich insbesondere auf den durch die Meißelspitze verlaufenden Teil der Längsmittelachse. Mit anderen Worten bezieht sich dies auf denjenigen Teil der Längsmittelachse, der vom Wechselhalterkonus beziehungsweise dem Zugmittellager entfernt liegt. Insbesondere wird diejenige Hälfte der Längsmittelachse vom Basisumgriff weg geneigt, die vom Wechselhalterkonus oder dem Zugmittellager kommend hinter dem Schnittpunkt der Konusachse und der Längsmittelachse liegt. Auf diese Weise werden auch bei der angewinkelten Längsmittelachse der Erfindung die Kräfte optimal vom Umgriffarm auf den Grundhalter übertragen.

Für die Erfindung unter anderem wesentlich ist somit ein Meißelwechselhaltersystem zur Befestigung eines Fräsmeißels an einer Fräswalze einer Straßenfräsmaschine, insbesondere mit einem Fräsmeißel, umfassend einen Grundhalter und einen Wechselhalter gemäß den vorhergehenden Ausführungen. Für die erfindungsgemäße Fräswalze gelten die vorstehend genannten Merkmale, Wirkungen und Vorteile des Wechselhalters im übertragenen Sinne ebenfalls und umgekehrt. Es wird lediglich zur Vermeidung von Wiederholungen auf die jeweils anderen Erläuterungen Bezug genommen.

Gemäß einer bevorzugten Ausführungsform der erfindungsgemäßen Fräswalze ist nun vorgesehen, dass der Winkel zwischen der Längsmittelachse der Meißelschaftaufnahme und einer von der Walzenrotationsachse senkrecht ausgehenden Gerade, die durch die Meißelspitze verläuft, bevorzugt maximal 35°, besonders bevorzugt maximal 32° und in idealerweise maximal 30°, beträgt. Besonders bevorzugte Winkel betragen 36° oder 32°. Es hat sich gezeigt, dass das Verschleißverhalten von Fräswalzen gerade mit den bevorzugten angegebenen Winkeln beim Durchführen von überwiegend Dünnschichtfräsarbeiten deutlich verbessert ist.

Darüber hinaus ist es bevorzugt vorgesehen, dass ein Winkel zwischen der Längsmittelachse und einer Außenmantelfläche der Fräswalze größer ist als ein Winkel zwischen der Konusachse und der Außenmantelfläche der Fräswalze. Die Außenmantelfläche der Fräswalze ist diejenige Oberfläche außen am Walzenrohr, auf der die Grundhalter befestigt, beispielsweise angeschweißt, sind. Der Winkel, in dem diese Fläche von der Längsmittelachse geschnitten wird, ist also bevorzugt größer als der Winkel, in dem diese Fläche von der Konusachse geschnitten wird. Bevorzugt entspricht die Differenz unter den Winkeln genau dem Winkel zwischen der Längsmittelachse und der Konusachse.

Nachstehend wird die Erfindung anhand der in den Figuren gezeigten Ausführungsbeispiele näher erläutert. Es zeigen schematisch:
- Figur 1:: eine Seitenansicht einer Straßenfräsmaschine;
- Figur 2:: eine perspektivische Seitenansicht auf eine Fräswalze;
- Figur 3:: eine Seitenansicht auf ein Meißelwechselhaltersystem mit einem Fräsmeißel;
- Figur 4:: eine Schnittdarstellung durch das Meißelwechselhaltersystem gemäß Figur 4;
- Figur 5:: eine perspektivische Seitenansicht eines Wechselhalters;
- Figur 6:: eine Schnittdarstellung durch einen Wechselhalter des Standes der Technik mit einem Fräsmeißel;
- Figur 7:: eine Schnittdarstellung durch einen Wechselhalter des Standes der Technik;
- Figur 8:: eine perspektivische Seitenansicht eines Wechselhalters des Standes der Technik;
- Figur 9:: eine Schnittdarstellung durch eine erste Ausführungsform eines Wechselhalters mit einem Fräsmeißel;
- Figur 10:: eine Schnittdarstellung durch eine erste Ausführungsform eines Wechselhalters;
- Figur 11:: eine perspektivische Seitenansicht einer ersten Ausführungsform eines Wechselhalters;
- Figur 12:: eine Schnittdarstellung durch eine zweite Ausführungsform eines Wechselhalters mit einem Fräsmeißel;
- Figur 13:: eine Schnittdarstellung durch eine zweite Ausführungsform eines Wechselhalters;
- Figur 14:: eine perspektivische Seitenansicht einer zweiten Ausführungsform eines Wechselhalters;
- Figur 15:: einen Fräsmeißel des Standes der Technik im Moment des Bodenkontaktes; und
- Figur 16:: einen Fräsmeißel im Moment des Bodenkontaktes.

Gleiche beziehungsweise gleichwirkende Bauteile sind in den Figuren mit den gleichen Bezugszeichen bezeichnet. Sich wiederholende Bauteile sind nicht zwingend in jeder Figur gesondert bezeichnet.

Figur 1 zeigt eine Straßenfräsmaschine 1, hier insbesondere eine Kaltfräse vom Mittelrotortyp. Die Erfindung ist allerdings auch auf Straßenfräsmaschinen vom Heckrotortyp anwendbar. Die Stra-ßenfräsmaschine 1 umfasst einen Maschinenrahmen 3 mit einem Fahrerstand 2. Der Maschinenrahmen 3 wird von Fahreinrichtungen 6 getragen, die im gezeigten Ausführungsbeispiel Kettenlaufwerke sind, allerdings auch Räder sein könnten. Die Straßenfräsmaschine 1 weist weiter eine in einem Fräswalzenkasten 7 um eine horizontal und quer zu einer Arbeitsrichtung a verlaufende Walzenrotationsachse 10 rotierbar gelagerte Fräswalze 9 auf. Die Straßenfräsmaschine 1 ist selbstfahrend ausgebildet und weist einen Antriebsmotor 4 auf, der die notwendige Antriebsenergie zum Betrieb der Straßenfräsmaschine 1 zur Verfügung stellt. Beim Antriebsmotor 4 handelt es sich typischerweise um einen Verbrennungsmotor, beispielsweise einen Dieselverbrennungsmotor. Alternativ kann es sich auch um einen Elektromotor handeln. Im Arbeitsbetrieb bewegt sich die Straßenfräsmaschine 1 in Arbeitsrichtung a über den Boden 8 und fräst diesen ab. Das gelöste Bodenmaterial wird aus dem Fräswalzenkasten 7 abtransportiert und auf eine Fördereinrichtung 5 überladen. Die Fördereinrichtung 5 wiederum überträgt das Fräsgut auf ein nicht dargestelltes Transportfahrzeug, beispielsweise einen LKW, der dieses dann abtransportiert. Die Fahreinrichtungen 6 können teilweise oder alle über Hubeinrichtungen, üblicherweise sogenannte Hubsäulen, höhenverstellbar gegenüber dem Maschinenrahmen 6 sein, um beispielsweise die Frästiefe variieren zu können.

Figur 2 zeigt eine perspektivische Seitenansicht der Fräswalze 9. Diese weist ein, vorzugsweise im Wesentlichen hohlzylinderförmiges, Walzenrohr 11 auf, welches über einen Antriebsanschluss 12 mit einem Antriebsstrang verbindbar sein kann. Auf der Außenmantelfläche der Fräswalze 9 sind bevorzugt eine Vielzahl von Fräswerkzeugen 39 angeordnet, die nachstehend noch näher beschrieben werden. An der gezeigten Stirnseite der Fräswalze 9 können darüber hinaus Seitenschneider 13 angeordnet sein, die im Betrieb einen seitlichen Freiraum für die Fräswalze 9 im Boden 8 schneiden.

Eine Ausführungsform eines Fräswerkzeugs 39 ist in Figur 3 gezeigt. Das Fräswerkzeug 39 umfasst bevorzugt ein Meißelwechselhaltersystem 14 mit einem Grundhalter 15 und einem Wechselhalter 16. Am bzw. im Wechselhalter 16 wiederum ist bevorzugt ein Fräsmeißel 17 gelagert. Ein Querschnitt durch das Fräswerkzeug 39 gemäß Figur 3 ist in Figur 4 dargestellt. Figur 5 wiederum zeigt eine perspektivische Ansicht auf den Wechselhalter 16 alleine. Der Grundhalter 15 weist bevorzugt einen Befestigungsfuß 18 auf, über den der Grundhalter 15 an der Außenmantelfläche 38 des Walzenrohrs 11 befestigbar sein kann. Darüber hinaus umfasst der Grundhalter 15 bevorzugt einen Halteraufnahmeteil 19, in dem eine Halteraufnahme 33 angeordnet sein kann. Die Halteraufnahme 33 ist bevorzugt komplementär zum vom Wechselhalterkörper 20 des Wechselhalters 16 gebildeten Wechselhalterkonus 34 ausgebildet. Der Wechselhalter 16 ist im montierten Zustand bevorzugt mit dem Wechselhalterkonus 34 in der Halteraufnahme 33 gelagert, und zwar derart, dass die Mantelfläche K des Wechselhalterkonus 34 flächig und bevorzugt wenigstens teilweise die Konusachse Z umlaufend an der Innenfläche der Halteraufnahme 33 anliegt. Zur Befestigung des Wechselhalters 16 am Grundhalter 15 ist bevorzugt eine Zugeinrichtung 25 mit einem Zugmittel 36 vorgesehen, beispielsweise einer Schraube. Das Zugmittel 36 durchdringt bevorzugt den Grundhalter und ragt bis in die Halteraufnahme 33 hinein. Der Wechselhalterkonus 34 wiederum ist bevorzugt mit einem Zugmittellager 37, beispielsweise einer Bohrung mit einem Innengewinde, versehen, welches zur Aufnahme des Zugmittels 36 ausgebildet sein kann. Insgesamt ist die Zugeinrichtung 25 und insbesondere das Zugmittellager 37 des Wechselhalters 16 bevorzugt derart ausgebildet, dass die vom Zugmittel 36 auf den Wechselhalter 16 ausgeübte Zugkraft entlang der Konusachse Z wirkt. Insbesondere wird durch die Zugkraft des Zugmittels 36 die Mantelfläche K des Wechselhalterkonus 34 an die Innenfläche der Halteraufnahme 33 des Grundhalters 15 gepresst. Auf diese Weise können Kräfte, die im Betrieb der Fräswalze 9 auf den Fräsmeißel 17 und den Wechselhalter 16 wirken, effizient auf den Grundhalter 15 und damit ebenfalls auf das Walzenrohr 11 der Fräswalze 9 übertragen werden. Diese Art der Kraftübertragung zwischen dem Wechselhalter 16 und dem Grundhalter 15 über den Wechselhalterkonus 34 ist darüber hinaus ein definierendes Merkmal eines Meißelwechselhaltersystems 14 mit Wechselhalterkonus 34 und unterscheidet dieses von anderen Meißelwechselhaltersystemen.

Im Wechselhalterkörper 20 ist darüber hinaus bevorzugt eine Meißelschaftaufnahme 30 angeordnet. Die Meißelschaftaufnahme 30 ist insbesondere ein zylinderförmiger Hohlraum, der komplementär zu einem Meißelschaft 31 des Fräsmeißels 17 ausgebildet ist. Sie weist bevorzugt eine Längsmittelachse L auf, die insbesondere der Rotationsachse des zylinderförmigen Hohlraumes, und im montierten Zustand des Fräsmeißels 17 ebenfalls der Rotationsachse des Fräsmeißels 17, entspricht. Die Rotationsachse des Fräsmeißels 17 entspricht hier bevorzugt sowohl der baulichen Rotationsachse des rotationssymmetrischen Fräsmeißels 17, der insbesondere ein Rundschaftmeißel ist, als auch derjenigen Rotationsachse, um die der Fräsmeißel 17 im Betrieb der Fräswalze 9 rotieren kann. Die Meißelschaftaufnahme 30 ist bevorzugt entlang der Konusachse Z angeordnet und liegt insbesondere auf der Konusachse Z. Sie ist bevorzugt dazu ausgebildet, den Meißelschaft 31 und eine Spannhülse 32 aufzunehmen, wobei die Spannhülse 32 den Meißelschaft 31 zumindest teilweise umgibt und formschlüssig eine Axialverschiebung und damit ein Herausziehen oder Herausfallen des Fräsmeißels 17 aus der Meißelschaftaufnahme 30 verhindert. Die Meißelschaftaufnahme 30 ist auf der dem Zugmittellager 37 beziehungsweise des Wechselhalterkonus 34 gegenüberliegenden Seite des Wechselhalterkörpers 20 bevorzugt zumindest teilweise von einer Auflageschulter 35 umgeben. Die Auflageschulter 35 umläuft die Meißelschaftaufnahme 30 bevorzugt zumindest teilweise und insbesondere vollständig. Darüber hinaus bildet die Auflageschulter 35 bevorzugt eine in der Auflageebene A liegende Auflagefläche. Die Auflageebene A ist bevorzugt senkrecht zur Längsmittelachse L angeordnet. Die Auflageschulter 35 dient bevorzugt als Gegenlager für eine an ihr anliegende Verschleißscheibe 28, die ebenfalls bevorzugt die Meißelschaftaufnahme 30 vollständig umläuft und an der der Meißelkopf 27 des Fräsmeißels 17 mit einem rückseitigen Gegenlager anliegt. Neben dem Meißelschaft 31 und dem Meißelkopf 27 umfasst der Fräsmeißel 17 insbesondere noch eine Meißelspitze 26, die typischerweise zumindest teilweise aus Hartmetall ausgebildet ist. Im Betrieb der Stra-ßenfräsmaschine 1 beziehungsweise der Fräswalzen 9 ist der Fräsmeißel 17 bevorzugt um die Längsmittelachse L rotierbar ausgebildet, was zu einem gleichmäßigen Verschleiß des Fräsmeißels 17 führt.

Der Wechselhalterkörper 20 bildet darüber hinaus bevorzugt einen Basisumgriff 21. Der Basisumgriff 21 umfasst bevorzugt einen Stegbereich 22 und einen Umgriffarm 23. Der Stegbereich 22 umfasst bevorzugt eine vom Umgriffarm und vom Grundhalter beziehungsweise vom Wechselhalterkonus 34 weg gerichtete Aufwölbung, die dazu dient, im Fräsbetrieb herumgeschleuderte Fräsgutschollen zu zerkleinern und den hierbei auftretenden Verschleiß anstelle des Grundhalters 15 aufzunehmen. Der Umgriffarm 23 wiederum ist bevorzugt komplementär zu einer Nut 24 am Grundhalter 15 ausgebildet und greift insbesondere in diese Nut 24 ein. Über den Umgriffarm 23 können bevorzugt von der Fräswalze 9 weg gerichtete Kräfte formschlüssig vom Wechselhalter 16 in den Grundhalter 15 eingebracht werden. Auch dieser Umgriffarm 23 und die sprechende Kraftübertragung vom Wechselhalter 16 auf den Grundhalter 15 ist ein typisches Merkmal von Meißelwechselhaltersystemen 14 mit Wechselhalterkonus 34.

Der Wechselhalterkörper 20 weist darüber hinaus bevorzugt eine Austreiböffnung 29 auf. Die Austreiböffnung 29 ist bevorzugt auf der dem Basisumgriff 21 gegenüberliegenden Seite des Wechselhalterkörpers 20 angeordnet und stellt insbesondere einen Hohlraum dar, der von der Außenseite des Wechselhalterkörpers 20 bis zur Meißelschaftaufnahme 30 führt und mit dieser verbunden ist. Durch die Austreiböffnung 29 ist daher bevorzugt das hintere Ende des Meißelschafts 31 von außen zugänglich. Um diese Zugänglichkeit im vollständig montierten Zustand des Meißelwechselhaltersystems 14 zu gewährleisten, ist bevorzugt ebenfalls im Grundhalter 15 eine entsprechende Austreiböffnung 29 vorgesehen, die von der Außenseite des Grundhalters 15 bis in die Halteraufnahme 33 reicht und mit dieser in Verbindung steht. Insbesondere ist die Austreiböffnung 29 im Grundhalter 15 derart ausgebildet, dass sie mit der Austreiböffnung 29 im Wechselhalter 16 in Verbindung steht, wenn der Wechselhalter 16 im Grundhalter 15 montiert ist. Insgesamt stellt die Austreiböffnung 29 daher bevorzugt von der Außenseite des Meißelwechselhaltersystems 14 ausgehend einen offenen Zugang zum hinteren Ende des Meißelschaftes 31 des Fräsmeißels 17 zur Verfügung. Durch die Austreiböffnung 29 kann daher ein Werkzeug eingeführt werden, welches mit dem Mei-ßelschaft 31 in Kontakt tritt, sodass dieser, beispielsweise mit gezielten Hammerschlägen, ausgetrieben werden kann.

Die Längsmittelachse L der Meißelschaftaufnahme 30 ist bevorzugt gegenüber der Konusachse Z um den Winkel W₃ angewinkelt. Bevorzugt liegen die Längsmittelachse L und die Konusachse Z in einer gemeinsamen Ebene, sodass sie sich in einem Schnittpunkt X treffen. Der Schnittpunkt X ist bevorzugt innerhalb der räumlichen Ausdehnung des Wechselhalters 16 angeordnet. Besonders bevorzugt liegt der Schnittpunkt X im zylinderförmigen Hohlraum der Meißelschaftaufnahme 30. Insbesondere ist die Längsmittelachse L gegenüber der Konusachse Z in Richtung vom Basisumgriff 21 weg um den Winkel W₃ angewinkelt. Dies bezieht sich insbesondere auf den Abschnitt der Längsmittelachse L, der entfernt vom Wechselhalterkonus 34 beziehungsweise dem Zugmittellager 37 liegt. Mit anderen Worten ist insbesondere diejenige Hälfte der Längsmittelachse L vom Basisumgriff 21 weg angewinkelt, die vom Wechselhalterkonus 34 beziehungsweise dem Zugmittellager 37 kommend hinter dem Schnittpunkt X der Konusachse Z und der Längsmittelachse L liegt. Die in Richtung des Wechselhalterkonus 34 beziehungsweise des Zugmittellagers 37 gerichtete Hälfte der Längsmittelachse L dagegen kann durch die Anwinkelung zwischen der Längsmittelachse L und der Konusachse Z auf den Basisumgriff 21 zu geneigt sein. Durch die entsprechende Anwinkelung wird bevorzugt die Meißelspitze 26 eines am Wechselhalter 16 montierten Fräsmeißels 17 in Richtung von der Fräswalzen 9 beziehungsweise von der Außenmantelfläche 38 des Walzenrohres 11 weg ausgerichtet. Die Längsmittelachse L und auch der Fräsmeißel 17 stehen durch die Anwinkelung also bevorzugt steiler gegenüber der Außenmantelfläche 38, was die beschriebenen Vorteile beim Dünnschichtfräsen mit sich bringt.

Wie insbesondere in Figur 4 dargestellt, ist der Winkel W₄ zwischen der Konusachse Z und der Außenmantelfläche 38 des Walzenrohres 11 bevorzugt kleiner als der Winkel W₅ zwischen der Längsmittelachse L und der Außenmantelfläche 38 des Walzenrohres 11. Der Unterschied zwischen den Winkeln W₄, W₅ entspricht insbesondere der Anwinkelung zwischen der Längsmittelachse L und der Konusachse Z. Im gezeigten Ausführungsbeispiel der Figur 4 beträgt der Winkel W₃ beispielsweise 8°, der Winkel W₄ beispielsweise 44° und der Winkel W₅ beispielsweise 52°. Wie bereits erwähnt, ist die Auflageebene A der Auflageschulter 35 bevorzugt senkrecht zur Längsmittelachse L angeordnet. Hieraus ergibt sich, dass die Auflageebene A bevorzugt nicht senkrecht zur Konusachse Z ausgerichtet ist. Beim Winkel W₆ zwischen der Auflageebene A und der Konusachse Z handelt es sich also bevorzugt um einen Winkel ungleich 90°. Der Winkel W₆ beträgt beispielsweise 90° plus den Winkel W₃ zwischen der Längsmittelachse L und der Konusachse Z, im gezeigten Ausführungsbeispiel der Figur 4 daher beispielsweise 98°.

Wie ebenfalls insbesondere aus Figur 4 hervorgeht, schneidet die Längsmittelachse L die Mantelfläche K des Wechselhalterkonus 34 bevorzugt nicht. Zwar durchläuft die Längsmittelachse L bevorzugt die Mantelfläche K des den Wechselhalterkonus 34 bildenden Kegelstumpfes, sie durchdringt allerdings bevorzugt nur dessen Grundfläche und dessen Deckfläche, nicht allerdings die Mantelfläche K. Betrachtet man allerdings eine extrapolierte Fortsetzung K' der Mantelfläche K, wobei die extrapolierte Fortsetzung K' außerhalb der tatsächlichen, real existierenden Oberfläche des Wechselhalterkonus 34 liegt, so ist es bevorzugt, dass die Längsmittelachse L die extrapolierte Fortsetzung K' der Mantelfläche K in einem Schnittpunkt Y schneidet. Der Schnittpunkt Y wiederum liegt bevorzugt innerhalb der räumlichen Ausdehnung des Grundhalters 15. Ergänzend oder alternativ kann vorgesehen sein, dass der Schnittpunkt Y der der Außenmantelfläche 38 des Walzenrohres 11 nächstliegende Punkt eines senkrecht zur Konusachse Z geführten Schnittes durch die extrapolierte Fortsetzung K' der Mantelfläche K ist.

Die Figuren 6-14 zeigen einen Vergleich des Standes der Technik (Figuren 6-8) mit einem ersten Ausführungsbeispiel (Figuren 9-11) und einem zweiten Ausführungsbeispiel (Figuren 12-14) der Erfindung, jeweils mit einem Querschnitt durch den Wechselhalter 16 mit einem Fräsmeißel 17 (Figuren 6, 9 und 12), einem Querschnitt durch den Wechselhalter 16 alleine (Figuren 7, 10 und 13) sowie mit einer Seitenansicht auf den Wechselhalter 16 (Figuren 8, 11 und 14). Die Figuren 6-8 zeigen den Stand der Technik, wie er ebenfalls detailliert in EP 2 425 951 A1 angegeben ist. Die Längsmittelachse L und die Konusachse Z sind im Stand der Technik parallel zueinander und koaxial, sprich, die beiden Achsen sind identisch. Mit anderen Worten weisen die Längsmittelachse L und die Konusachse Z unendlich viele Schnittpunkte auf. In den Ausführungsbeispielen der Erfindung gemäß den Figuren 9-14 dagegen sind die Längsmittelachse L und die Konusachse Z nicht identisch, sondern zueinander angewinkelt. Sie liegen bevorzugt allerdings in derselben Ebene, sodass sie insbesondere genau einen Schnittpunkt X aufweisen. Im Ausführungsbeispiel gemäß den Figuren 9-11 beträgt der Winkel W₃ zwischen der Längsmittelachse L und der Konusachse Z beispielsweise 4°, während er im Ausführungsbeispiel gemäß den Figuren 12-14 beispielsweise 8° beträgt.

Wie insbesondere aus einem Vergleich der Figuren 6-8 zum Stand der Technik mit den Ausführungsbeispielen der Erfindung gemäß den Figuren 9-14 hervorgeht, ist bevorzugt, dass sich gegenüber dem Stand der Technik lediglich die Ausrichtung der Meißelschaftaufnahme 30 und der Anlageschulter 35 ändert, die jeweils um den Winkel W₃ verkippt werden. Insbesondere sämtliche Formen und Oberflächen des Wechselhalters 16, die im montierten Zustand des Meißelwechselhaltersystems 14 mit dem Grundhalter 15 in Kontakt treten, sind gegenüber dem Stand der Technik unverändert, sodass ein und derselbe Grundhalter 15, wie aus dem Stand der Technik bekannt ist, ebenfalls in Kombination mit einem Wechselhalter 16 einsetzbar ist. Für den Einsatz des Wechselhalters 16 ist es daher nicht erforderlich, einen gesonderten Grundhalter 15 herzustellen oder an den Fräswalzen 9 zu montieren. Dies führt zu reduzierten Herstellung und Einsatzkosten des erfindungsgemäßen Systems. Darüber hinaus kann ein Wechselhalter 16 besonders einfach an bereits bestehenden Fräswalzen 9 nachgerüstet werden, indem er einfach an den dort bereits vorhandenen Grundhaltern 15 in üblicher Weise befestigt wird. Auch ein Umbau einer bestehenden Fräswalze 9 für bevorstehende Dünnschichtfräsarbeiten ist daher schnell und einfach möglich.

Die Figuren 15 und 16 zeigen einen Vergleich zwischen einem Fräswerkzeug 39 gemäß dem Stand der Technik (Figur 15) und einem erfindungsgemäßen Fräswerkzeug 39 (Figur 16) im Arbeitsbetrieb der Fräswalze 9. Insbesondere zeigen die Figuren 15 und 16 denjenigen Moment im Arbeitsbetrieb, in dem der Fräsmeißel 17 in Kontakt mit dem abzufräsenden Boden 8 tritt. Hierzu rotiert die Fräswalze 9 um die Walzenrotationsachse 10. Die Bahnkurve, entlang der sich die Meißelspitze 26 des Fräsmeißels 17 durch diese Rotation bewegt, ist als Schnittkreis S bezeichnet. Der Winkel W₁ liegt zwischen der Längsmittelachse L und einer Geraden R, die senkrecht von der Walzenrotationsachse 10 ausgeht und durch die Meißelspitze 26 verläuft. Die Gerade R geht also radial von der Walzenrotationsachse 10 aus und schneidet die Meißelspitze 26. Im in Figur 15 dargestellten Fall des Standes der Technik ist der Winkel W₁ größer als beim erfindungsgemäßen Fräswerkzeug 39, welches in Figur 16 dargestellt ist. Im konkret gezeigten Beispiel beträgt der Winkel W₁ in Figur 15 40° und in Figur 16 32°. In der Erfindung bevorzugt ist es, dass der Winkel W₁ 40° minus den Winkel W₃ zwischen der Längsmittelachse L und der Konusachse Z beträgt. Dies führt dazu, dass der Winkel W₂, der zwischen der Längsmittelachse L und einer Vertikalen V liegt, gegenüber dem Stand der Technik verkleinert ist. Im gezeigten Beispiel beträgt der Winkel W₂ links 24° und rechts 16°. In der Erfindung bevorzugt ist es, dass der Winkel W₂ 24° minus den Winkel W₃ zwischen der Längsmittelachse L und der Konusachse Z beträgt. Wie aus Figur 16 hervorgeht, wird hierdurch erreicht, dass der Fräsmeißel 17 im Moment des Bodenkontaktes steiler zum Boden 8 ausgerichtet ist als beim Stand der Technik. Insbesondere beim Dünnschichtfräsen ergibt sich hierdurch eine gleichmäßigere Belastung des Fräsmeißels und des Wechselhalters, sodass diese gleichmäßiger verschleißen und insgesamt eine höhere Standzeit aufweisen.

## Patentansprüche

1. Fräswalze (9) für eine Straßenfräsmaschine (1), wobei die Fräswalze (9) zur Rotation um eine Walzenrotationsachse (10) ausgebildet ist und ein an der Fräswalze (9) befestigtes Meißelwechselhaltersystem (14) und einen an diesem befestigten Fräsmeißel (17) mit einer Meißelspitze (26) umfasst, wobei das Meißelwechselhaltersystem (14) zur Befestigung des Fräsmeißels (17) an der Fräswalze (9) einen Grundhalter (15) und einen Wechselhalter (16) aufweist, der Wechselhalter (16) umfassend einen Wechselhalterkörper (20),
- eine entlang einer Längsmittelachse (L) im Wechselhalterkörper (20) verlaufende Meißelschaftaufnahme (30) zur Aufnahme eines Meißelschafts (31) des Fräsmeißels (17),
- einen vom Wechselhalterkörper (20) gebildeten und wenigstens teilweise in Verlängerung der Meißelschaftaufnahme (30) liegenden Wechselhalterkonus (34), der dazu ausgebildet ist, in einer wenigstens teilweise komplementär ausgebildeten Halteraufnahme (33) eines Grundhalters (15) des Meißelwechselhaltersystems (14) verspannt zu werden,
- ein am Wechselhalterkonus (34) angeordnetes Zugmittellager (37), das zum Eingriff eines Zugmittels (36) ausgebildet ist, mit dem der Wechselhalterkonus (34) am Grundhalter (15) in Richtung einer Konusachse (Z) des Wechselhalterkonus (34) verspannbar ist,
wobei die Meißelschaftaufnahme (30) und das Zugmittellager (37) derart ausgebildet sind, dass die Längsmittelachse (L) und die Konusachse (Z) in einer gemeinsamen Ebene liegen und in dieser gemeinsamen Ebene zueinander angewinkelt sind
**dadurch gekennzeichnet,**
**dass** ein Winkel (W1) zwischen der Längsmittelachse (L) der Meißelschaftaufnahme (30) und einer von der Walzenrotationsachse (10) senkrecht ausgehenden Geraden (R), die durch die Meißelspitze (26) verläuft, maximal 37° beträgt

2. Fräswalze (9) nach Anspruch 1,
**dadurch gekennzeichnet,**
**dass** die Längsmittelachse (L) des Wechselhalters (16) und die Konusachse (Z) des Wechselhalters (16) um mindestens 3°, bevorzugt um mindestens 5°, besonders bevorzugt um mindestens 8° und idealerweise um mindestens 10° zueinander angewinkelt sind.

3. Fräswalze (9) nach einem der vorhergehenden Ansprüche,
**dadurch gekennzeichnet,**
**dass** der Wechselhalter (16) derart ausgebildet ist, dass die Längsmittelachse (L) und die Konusachse (Z) sich in einem Schnittpunkt (X) treffen, und dass der Schnittpunkt (X) im Wechselhalter (16), insbesondere in der Meißelschaftaufnahme (30), liegt.

4. Fräswalze (9) nach einem der vorhergehenden Ansprüche,
**dadurch gekennzeichnet,**
**dass** die Längsmittelachse (L) des Wechselhalters (16) eine Mantelfläche (K) des Wechselhalterkonus (34) überschneidungsfrei durchläuft und/oder eine extrapolierte Fortsetzung (K') der Mantelfläche (K) des Wechselhalterkonus (34) außerhalb der Mantelfläche (K) in einem Schnittpunkt (Y) schneidet.

5. Fräswalze (9) nach einem der vorhergehenden Ansprüche,
**dadurch gekennzeichnet,**
**dass** der Wechselhalterkörper (20) des Wechselhalters (16) eine einen Eingang der Meißelschaftaufnahme (30) zumindest teilweise umlaufende und in einer Auflageebene (A) endende Auflageschulter (35) aufweist, und dass die Auflageebene (A) senkrecht zur Längsmittelachse (L) angeordnet ist und/oder in einem anderen Winkel (W₆) als 90° von der Konusachse (Z) geschnitten wird.

6. Fräswalze (9) nach einem der vorhergehenden Ansprüche,
**dadurch gekennzeichnet,**
**dass** der Wechselhalterkörper (20) des Wechselhalters (16) einen Basisumgriff (21) umfasst, der einen zum Eingriff in eine Nut (24) am Grundhalter (15) ausgebildeten Umgriffarm (23) aufweist, und dass die Längsmittelachse (L) in Richtung vom Basisumgriff (21) und insbesondere vom Umgriffarm (23) weg gegenüber der Konusachse (Z) angewinkelt ist.

7. Fräswalze (9) nach einem der vorhergehenden Ansprüche,
**dadurch gekennzeichnet,**
**dass** der Winkel (W1) maximal 35°, bevorzugt maximal 32° und idealerweise maximal 30°, beträgt.

8. Fräswalze (9) nach einem der vorhergehenden Ansprüche,
**dadurch gekennzeichnet,**
**dass** ein Winkel (W5) zwischen der Längsmittelachse (L) und einer Außenmantelfläche (38) der Fräswalze (9) größer ist als ein Winkel (W4) zwischen der Konusachse (Z) und der Außenmantelfläche (38) der Fräswalze (9).

9. Straßenfräsmaschine,
**dadurch gekennzeichnet,**
**dass** sie eine Fräswalze gemäß einem der vorhergehenden Ansprüche umfasst.

## Claims

1. A milling roller (9) for a road milling machine (1), wherein the milling roller (9) is designed to rotate about a roller rotation axis (10) and comprises a quick-change chisel holder system (14) fastened to the milling roller (9) and a milling chisel (17) with a chisel tip (26) fastened thereto, wherein the quick-change chisel holder system (14) comprises a basic holder (15) and a quick-change holder (16) for fastening the milling tool (17),
the quick-change holder (16) comprising
- a quick-change holder body (20),
- a chisel shank receptacle (30) running along a longitudinal center axis (L) in the quick-change holder body (20) for receiving a chisel shank (31) of the milling chisel (17),
- a quick-change holder cone (34), which is formed by the quick-change holder body (20), lies at least partially in extension of the chisel shank receptacle (30) and is designed to be clamped in an at least partially complementary holder receptacle (33) of a basic holder (15) of the quick-change chisel holder system (14),
- a tension means bearing (37) arranged on the quick-change holder cone (34) and designed to engage a tension means (36) with which the quick-change holder cone (34) can be clamped on the basic holder (15) in the direction of a cone axis (Z) of the quick-change holder cone (34),
wherein the chisel shank receptacle (30) and the tension means bearing (37) are formed in such a way that the longitudinal center axis (L) and the cone axis (Z) lie in a common plane and are angled relative to one another in this common plane
**characterized in that**
an angle (W1) between the longitudinal center axis (L) of the chisel shank receptacle (30) and a straight line (R) which starts perpendicularly from the roller rotation axis (10) and runs through the chisel tip (26) is at most 37°.

2. The milling roller (9) according to claim 1,
**characterized in that**
the longitudinal center axis (L) of the quick-change holder (16) and the cone axis (Z) of the quick-change holder (16) are angled relative to one another by at least 3°, preferably by at least 5°, particularly preferably by at least 8° and ideally by at least 10°.

3. The milling roller (9) according to one of the preceding claims,
**characterized in that**
the quick-change holder (16) is designed in such a way that the longitudinal center axis (L) and the cone axis (Z) meet at an intersection point (X), and **in that** the intersection point (X) is located in the quick-change holder (16), in particular in the chisel shank receptacle (30).

4. The milling roller (9) according to one of the preceding claims,
**characterized in that**
the longitudinal center axis (L) of the quick-change holder (16) passes through a lateral surface (K) of the quick-change holder cone (34) without overlapping and/or intersects an extrapolated continuation (K') of the lateral surface (K) of the quick-change holder cone (34) outside the lateral surface (K) at an intersection point (Y).

5. The milling roller (9) according to one of the preceding claims,
**characterized in that**
the quick-change holder body (20) of the quick-change holder (16) has a support shoulder (35), which at least partially runs around an entrance of the chisel shank receptacle (30) and ends in a support plane (A), and **in that** the support plane (A) is arranged perpendicularly to the longitudinal center axis (L) and/or is intersected at an angle (W6) other than 90° by the cone axis (Z).

6. The milling roller (9) according to one of the preceding claims,
**characterized in that**
the quick-change holder body (20) of the quick-change holder (16) comprises a basic grip (21), which has a gripping arm (23) designed to engage in a groove (24) on the basic holder (15), and **in that** the longitudinal center axis (L) is angled away from the basic grip (21), and in particular away from the gripping arm (23), with respect to the cone axis (Z).

7. The milling roller (9) according to one of the preceding claims,
**characterized in that**
the angle (W1) is at most 35°, preferably at most 32° and ideally at most 30°.

8. The milling roller (9) according to one of the preceding claims,
**characterized in that**
an angle (W5) between the longitudinal center axis (L) and an outer lateral surface (38) of the milling roller (9) is greater than an angle (W4) between the cone axis (Z) and the outer lateral surface (38) of the milling roller (9).

9. A road milling machine,
**characterized in that**
it comprises a milling roller according to one of the preceding claims.

## Revendications

1. Tambour de fraisage (9) pour une fraiseuse routière (1), dans lequel le tambour de fraisage (9) est conçu pour être en rotation autour d'un axe de rotation de tambour (10) et comprend un système de support de changement de burin (14) fixé au tambour de fraisage (9) et un burin de fraisage (17) fixé audit système et comportant une pointe de burin (26), dans lequel le système de support de changement de burin (14) présente, pour la fixation du burin de fraisage (17) au tambour de fraisage (9), un support de base (15) et un support de changement (16), le support de changement (16) comprenant un corps de support de changement (20),
- un réceptacle de tige de burin (30) s'étendant le long d'un axe médian longitudinal (L) dans le corps de support de changement (20) pour la réception d'une tige de burin (31) du burin de fraisage (17),
- un cône de support de changement (34) formé par le corps de support de changement (20) et situé au moins partiellement dans le prolongement du réceptacle de tige de burin (30), lequel cône est conçu pour être contraint dans un réceptacle de support (33) au moins partiellement complémentaire d'un support de base (15) du système de support de changement de burin (14),
- un palier pour moyen de traction (37) disposé sur le cône de support de changement (34), lequel palier est conçu pour venir en prise avec un moyen de traction (36) avec lequel le cône de support de changement (34) peut être contraint sur le support de base (15) en direction d'un axe de cône (Z) du cône de support de changement (34),
dans lequel le réceptacle de tige de burin (30) et le palier pour moyen de traction (37) sont conçus de telle sorte que l'axe médian longitudinal (L) et l'axe de cône (Z) se situent dans un plan commun et sont inclinés l'un par rapport à l'autre selon un angle dans ledit plan commun
**caractérisé en ce que**
un angle (W1) entre l'axe médian longitudinal (L) du réceptacle de tige de burin (30) et une ligne droite (R) perpendiculaire à l'axe de rotation de tambour (10), laquelle ligne droite s'étend à travers la pointe de burin (26), est au maximum de 37°.

2. Tambour de fraisage (9) selon la revendication 1,
**caractérisé en ce que**
l'axe médian longitudinal (L) du support de changement (16) et l'axe de cône (Z) du support de changement (16) sont inclinés l'un par rapport à l'autre selon un angle d'au moins 3°, de préférence d'au moins 5°, de manière particulièrement préférée d'au moins 8° et idéalement d'au moins 10°.

3. Tambour de fraisage (9) selon l'une des revendications précédentes,
**caractérisé en ce que**
le support de changement (16) est conçu de telle sorte que l'axe médian longitudinal (L) et l'axe de cône (Z) se rencontrent en un point d'intersection (X), et **que** le point d'intersection (X) se situe dans le support de changement (16), en particulier dans le réceptacle de tige de burin (30).

4. Tambour de fraisage (9) selon l'une des revendications précédentes,
**caractérisé en ce que**
l'axe médian longitudinal (L) du support de changement (16) traverse sans chevauchement une surface latérale (K) du cône de support de changement (34) et/ou coupe une prolongation (K') extrapolée de la surface latérale (K) du cône de support de changement (34) en un point d'intersection (Y) en dehors de la surface latérale (K).

5. Tambour de fraisage (9) selon l'une des revendications précédentes,
**caractérisé en ce que**
le corps de support de changement (20) du support de changement (16) présente un épaulement d'appui (35) s'étendant au moins partiellement autour d'une entrée du réceptacle de tige de burin (30) et se terminant dans un plan d'appui (A), **et que** le plan d'appui (A) est disposé perpendiculairement à l'axe médian longitudinal (L) et/ou est coupé à un angle (W₆) autre que 90° par rapport à l'axe de cône (Z).

6. Tambour de fraisage (9) selon l'une des revendications précédentes,
**caractérisé en ce que**
le corps de support de changement (20) du support de changement (16) comprend un élément enveloppant de base (21) qui présente un bras d'élément enveloppant (23) conçu pour venir en prise dans une rainure (24) au niveau du support de base (15), **et que** l'axe médian longitudinal (L) est incliné selon un angle par rapport à l'axe de cône (Z) en direction de l'élément enveloppant de base (21) et en particulier en s'éloignant du bras d'élément enveloppant (23).

7. Tambour de fraisage (9) selon l'une des revendications précédentes,
**caractérisé en ce que**
l'angle (W1) est au maximum de 35°, de préférence au maximum de 32° et idéalement au maximum de 30°.

8. Tambour de fraisage (9) selon l'une des revendications précédentes,
**caractérisé en ce que**
un angle (W5) entre l'axe médian longitudinal (L) et une surface latérale externe (38) du tambour de fraisage (9) est supérieur à un angle (W4) entre l'axe de cône (Z) et la surface latérale externe (38) du tambour de fraisage (9).

9. Fraiseuse routière,
**caractérisée en ce que**
elle comprend un tambour de fraisage selon l'une des revendications précédentes.
